# EUROPÄISCHE PATENTSCHRIFT

(11) **EP 1 376 506 B1**
(45) Veröffentlichungstag und Bekanntmachung des Hinweises auf die Patenterteilung: **05.07.2006**
(21) Anmeldenummer: 03011662.8
(22) Anmeldetag: 22.05.2003
(51) Int. Cl.: G08B 17/107, G08B 29/14

(54) **Rauchsimulationskörper zum Abgleichen von Streulichtrauchmeldern**
Smoke simulator piece for regulating the sensitivity of scattered light smoke detectors
Simulateur de fumée pour réglage de sensibilité de détecteurs de fumée

(30) Priorität: 20.06.2002 DE 10227614
(43) Veröffentlichungstag der Anmeldung: 02.01.2004
(73) Patentinhaber: Novar GmbH, 41469 Neuss (DE)
(72) Erfinder: Politze, Heiner, 41469 Neuss (DE); Krippendorf, Tido, 41812 Erkelenz (DE)
(74) Vertreter: Prietsch, Reiner

(56) Entgegenhaltungen:
- EP-A- 0 660 283
- US-A- 4 144 459
- US-A- 5 497 144

## Beschreibung

Die Erfindung betrifft einen Rauchsimulationskörper mit den im Oberbegriff des Anspruches 1 angegebenen Merkmalen.

Ein derartiger Simulationskörper ist aus der EP-A-0 660 283 bekannt. Er hat die Form einer planparallelen Platte aus opakem, lichtdurchlässigem Kunststoff mit beigemischten Rußpartikeln. Betrachtet man die Platte als Prismatoid, so liegt dessen Mittelachse in oder parallel zu der von den Hauptstrahlachsen der Sende-LED und des Fotoempfängers aufgespannten Ebene. Die Platte kann nur zur Eichung von Rauchmeldern eingesetzt werden, die die Vorwärtsstreustrahlung auswerten. Sie halbiert den von den genannten Hauptstrahlachsen eingeschlossenen Winkel. Letzteres hat zudem den Nachteil, dass ein beachtlicher Teil der von der Sende-LED erzeugten Strahlung an der eintrittsseitigen Großfläche der Platte und ein weiterer Teil an der austrittsseitigen Fläche der Platte reflektiert wird. Dadurch werden zusätzlich lichtstreuende Bereiche an der Innenwand der Meßkammer des Melders erzeugt, die sich im Meßsignal als Hintergrundsignal bemerkbar machen. Im Weiteren und vor allem wird infolge dieser Anordnung während des Abgleichens des Melders ein Meßvolumen erzeugt, das von demjenigen im Betrieb des Melders verschieden ist und insbesondere eine geringere Strahlungs- bzw. Lichtintensität hat als nach dem Abgleich. Diese Nachteile müssen durch eine aufwändige Rechenschaltung kompensiert werden.

Ein weiterer Rauchsimulationskörper ist aus der EP-B 0 658 264 bekannt und besteht aus Silikonkautschuk, in den als Streuzentren Aluminiumoxydpartikel mit einem Korndurchmesser von 30 bis 50 *µ*m gleichmäßig verteilt fest eingeschlossen sind. Daran ist nachteilig, dass es sich nicht um ein handelsübliches sondern ein für den vorgesehenen Zweck eigens herzustellendes Material handelt, das zudem zunächst in flüssiger Form vorliegt und deshalb in eine Form gegossen und ausgehärtet werden muss, wodurch die Maßhaltigkeit des Simulationskörpers leiden kann. Außerdem kommt es durch die kreissegmentartige Geometrie des Simulationskörpers zu den Abgleichwert beeinflussenden Störreflexionen der eingestrahlten Strahlung im Inneren bzw. an äußeren Grenzflächen des Simulationskörpers. Vor allem hat sich gezeigt, dass der bekannte Simulationskörper nur zum Abgleich von solchen Rauchmeldern geeignet ist, die auf dem Prinzip der Rückwärtsstreuung beruhen. Damit ist gemeint, dass von der Strahlung, die die Sende-LED in das Messvolumen abgibt, nur derjenige Teil gemessen wird, der an den Rauchpartikeln unter einem Winkel von mehr als 90° zur Hauptstrahlachse der Sende-LED gestreut wird. Die Rauchdichte wird anhand der Intensität dieser Rückwärtsstreustrahlung bestimmt, die mittels eines Fotoempfängers gemessen wird, der in der Regel aus einer Fotodiode oder einem Fototransistor besteht:

Es gibt jedoch auch Streulichtmelder, die die Vorwärtsstreustrahlung auswerten und solche, die sowohl die Rückwärtsals auch die Vorwärtsstreustrahlung auswerten. Zur Eichung solcher Streulichtmelder ist der bekannte Simulationskörper einerseits wegen seiner geometrischen Form, andererseits und vor allem wegen der Größe seiner Streuzentren ungeeignet. Diese erzeugen nämlich neben der sehr schwachen Rückwärtsstreustrahlung eine um bis zu zwei Größenordnungen größere Vorwärtsstreustrahlung. Unter Berücksichtigung der in Streulichtmeldern üblicherweise erzeugten Lichtintensitäten kommt daher der bekannte Simulationskörper für die Eichung von nur die Vorwärtsstreustrahlung messenden Meldern nicht in Betracht, weil der Simulationskörper so ausgelegt ist, dass er die zur Eichung erforderliche Rückwärtsstreustrahlung mit einer definierten, innerhalb des Empfindlichkeitsbereiches des betreffenden Fotoempfängers liegenden Intensität erzeugt, so dass die Vorwärtsstreustrahlung eine Intensität hat, bei der der entsprechende Fotoempfänger sich bereits.in der Sättigung befindet. Deshalb müsste zur Eichung von die Vorwärtsstreustrahlung messenden Meldern ein anderer Simulationskörper aus einem im Stand der Technik allerdings nicht bekannten Material verwendet werden, das eine entsprechend geringere, mit der Empfindlichkeit des betreffenden Fotoempfängers verträgliche Streustrahlung erzeugt. Zum Abgleichen von Meldern, die sowohl die Vorwärtsstreustrahlung als auch die Rückwärtsstreustrahlung auswerten, müsste zunächst dieser hypothetische Simulationskörper in die Messkammer eingesetzt werden, um die Empfindlichkeit des Melders in Vorwärtsstreurichtung einzustellen und in einem zweiten Schritt müsste der bekannte Simulationskörper in die Messkammer eingesetzt werden, um die Empfindlichkeit in Rückwärtsstreurichtung einzustellen.

Mangels eines brauchbaren Simulationskörpers werden deshalb Melder, die die Rückwärts- und die Vorwärtsstreustrahlung oder nur die Vorwärtsstreustrahlung auswerten, im Rauchkanal abgeglichen. Dieses Abgleichverfahren ist zwar sehr zuverlässig, weil anders als bei dem bekannten Rauchsimulationskörper der mittlere Durchmesser der im Rauchkanal erzeugten Aerosole mit ca. 1 µm etwa dem mittleren Durchmesser von Brandaerosolen entspricht, deren tatsächlicher Durchmesser von etwa 100 nm bis zu einigen µm reicht. Wie allgemein bekannt, ist jedoch der Abgleich im Rauchkanal außerordentlich zeitraubend und damit gewissermaßen das Nadelör bei der Serienfertigung von Streulichtrauchmeldern.

Der Erfindung liegt die Aufgabe zugrunde, einen Rauchsimulationskörper der einleitend angegebenen Gattung zu schaffen, der zum Abgleich aller Arten von Streulichtrauchmeldern verwendbar ist, d.h. solchen, die die Vorwärtsstreustrahlung auswerten, solchen, die die Rückwärtsstreustrahlung auswerten und vor allem auch solchen, die beide Streustrahlungsrichtungen auswerten.

Diese Aufgabe ist bei einem Rauchsimulationskörper der im Oberbegriff des Anspruches 1 angegebenen Art erfindungsgemäß dadurch gelöst, dass das Prismatoid aus einem im Wesentlichen transparenten Material mit einem Streuvermögen σ zwischen 0,05 und 0,1 besteht und dass die Mittelachse des Prismatoids rechtwinklig zu der von den Hauptstrahlachsen (A, B, C) der Sende-LED (2, 3) und des Fotoempfängers (4) aufgespannten Ebene verläuft.

Hierin ist das Streuvermögen σ eine dimensionslose Zahl, die gemäß DIN 5036 wie folgt definiert ist:$σ = \frac{{L}_{20 °} + {L}_{70 °}}{2 ⋅ {L}_{5 °}}$

Hierin sind L_{20°,} L_{70°} und L_{5°} die unter den angegebenen Winkeln gemessenen Intensitäten des gestreuten Lichts.

Vorzugsweise hat das transparente Material ein Rückwärtsstreuvermögen von σ _{rück} zwischen ca. 0,05 und ca. 0,01 (Anspruch 2).

Analog dem (Vorwärts-)streuvermögen σ ist hierin das Rückwärtsstreuvermögen wie folgt definiert: ${σ}_{rück} = \frac{{L}_{160 °} + {L}_{110 °}}{2 ⋅ {L}_{5 °}}$

Das transparente Material kann insbesondere Polymethylmetacrylat sein (Anspruch 3).

Alternativ kommt als transparentes Material auch Polycarbonat in Betracht (Anspruch 4).

Ein geeignetes Material, bei dem die Streuzentren aus Farbstoffpartikeln mit einem Durchmesser von weniger als 10*µ*m bestehen, ist beispielsweise unter der Handelsbezeichnung "Plexiglas GS GRÜN 777" von der Firma Röhm erhältlich.

Wie diesseits festgestellt wurde, liefert ein Material mit dem angegebenen Streuvermögen in Rückwärtsstreurichtung ein hinreichend starkes Signal, ohne dass dabei das Signal in Vorwärtsstreurichtung so stark ist, dass der entsprechende Fotoempfänger in die Sättigung geht, vorausgesetzt, dass die Geometrie des Simulationskörpers Bedingungen genügt, die Verfälschungen der gemessenen Intensitäten der Streusignale durch Störreflexionen der von der Sende-LED eingestrahlten Strahlung an Grenzflächen des Simulationskörpers minimieren.

Zur Minimierung solcher Störreflexionen trägt es bei, wenn die der (mindestens einen) Sende-LED zugewandte Lichteintrittsfläche des Prismatoids zumindest im Durchstoßpunkt der Hauptstrahlachse der Sende-LED rechtwinklig zu dieser Hauptstrahlachse ist und die dem (mindestens einen) Fotoempfänger zugewandte Lichtaustrittsfläche zumindest im Durchstoßpunkt der Hauptstrahlachse des Fotoempfängers rechtwinklig zu dieser Hauptstrahlachse ist (Anspruch 5).

Unter Berücksichtigung dessen, dass sowohl die von der Sende-LED abgegebene Strahlung als auch die von den Streuzentren ausgehende Strahlung sphärisch gekrümmte Wellenfronten haben, sind idealerweise die Lichteintrittsfläche(n) und/oder die Lichtaustrittsfläche(n) in entsprechender Weise so sphärisch gekrümmt, dass alle Flächenelemente rechtwinklig zu den entsprechenden Nebenstrahlrichtungen sind (Anspruch 6). Das gelingt zwar nur näherungsweise, minimiert aber die an den betreffenden Flächen auftretenden Beugungserscheinungen.

Fertigungstechnisch- einfacher und für den Abgleich in der Regel ausreichend ist es jedoch, wenn die Lichteintritts- und die Lichtaustriffsflächen des Prismatoids rechtwinklig zu den jeweiligen Hauptstrahlachsen der Sende-LED(s) bzw. des/der Fotoempfänger(s) sind (Anspruch 7). Mithin können alle Seitenflächen des Prismatoids Planflächen sein.

Ebenfalls zur Vermeidung von Störreflexionen an Grenzflächen empfiehlt es sich, die Abmessungen des Prismatoids so zu wählen, dass das durch den Schnitt des räumlichen Abstrahlwinkels der Sende-LED(s) mit dem räumlichen Empfangswinkel des/der Fotoempfänger(s) definierte, näherungsweise kugelförmige Messvolumen sich vollständig im Inneren des Prismatoids befindet (Anspruch 8). Diese Vorschrift betrifft insbesondere die der Länge seiner Mittelachse entsprechende Höhe des Prismatoids, die durch die Bauhöhe des Melders begrenzt ist. Nötigenfalls ist durch Wahl von Sende-LEDs und Fotoempfängern mit entsprechend gebündelter Abstrahl- bzw. Empfangskeule dafür zu sorgen, dass das kugelförmige Messvolumen einen Durchmesser hat, der kleiner als die Höhe des Simulationskörpers ist, so dass das Messvolumen die obere und die untere Großfläche des Prismatoids nicht berührt.

Eine weitere, vorteilhafte Maßnahme zur Minimierung von Störreflexionen besteht darin, dass mit Ausnahme der Lichteintritts- und der Lichtaustrittsflächen zumindest alle Seitenflächen mit absorbierendem Lack beschichtet sind (Anspruch 9).

Bewährt hat sich hierfür ein Acryllack auf Wasserbasis (Anspruch 10).

Für das Prismatoid geeignete Werkstoffe liegen normalerweise in Form von Platten vor, deren Dicke geringer als die aus den vorgenannten Gründen benötigte Höhe des Prismatoids ist. Das Prismatoid kann dann aus zwei miteinander verklebten Platten bestehen (Anspruch 11). Die Platten sind parallel zu der von den Hauptstrahlachsen der Sende-LED und des Fotoempfängers aufgespannten Ebene angeordnet.

Eine weitere Maßnahme zur Minimierung von Störreflexionen besteht darin, auf der unteren und der oberen Großfläche des Prismatoids je eine absorbierende Abdeckplatte anzuordnen (Anspruch 12). Dies ist einerseits zur Absorption von in Richtung der unteren und der oberen Großfläche des Prismatoids gestreuter Strahlung besser als die Beschichtung dieser Flächen nur mit absorbierendem Lack und bietet andererseits die Möglichkeit, durch passende Wahl der Dicke insbesondere der unteren Abdeckplatte sicherzustellen, dass der Mittelpunkt des Messvolumens des in den Melder passgenau eingesetzten Simulationskörpers in der von den Hauptstrahlachsen der Sende-LED und des Fotoempfängers aufgespannten Ebene liegt.

Die beste Absorbtionswirkung wird erreicht, wenn das Material der Abdeckplatten den gleichen Brechungsindex wie das Material des Prismatoids hat (Anspruch 13).

Bewährt hat sich, die Platten, d.h. diejenigen, aus denen das Primatoid gegebenenfalls besteht und die Abdeckplatten, mittels eines Zweikomponenten-Polymerisationsklebers miteinander zu verkleben (Anspruch 14).

Ein Ausführungsbeispiel eines Rauchsimulationskörpers nach der Erfindung ist in der Zeichnung dargestellt. Es zeigt:
- Fig. 1: eine vereinfachte Aufsicht auf einen geöffneten Streulichtrauchmelder mit zum Zweck dessen Abgleichs eingesetztem Simulationskörper,
- Fig. 2: eine Aufsicht auf den Simulationskörper,
- Fig. 3: einen Schnitt längs der Linie III-III in Fig. 2,
- Fig. 4: eine perspektivische Darstellung des Simulationskörpers und
- Fig. 5: eine stark schematisierte Teilansicht einer anderen Ausführungsform des Simulationskörpers.

Der in Fig. 1 dargestellte Streulichtrauchmelder umfaßt eine Grundplatte 1, unter der sich die hier nicht interessierende, an sich bekannte Adressier-, Mess- und Auswerteelektronik befindet.

Auf der Grundplatte 1 sind eine erste Sende-LED 2 mit der Hauptstrahlrichtung A, eine zweite Sende-LED 3 mit der Hauptstrahlrichtung B und ein Fotoempfänger 4 mit der Hauptstrahlachse C angeordnet.

Die Hauptstrahlachsen A, B und C schneiden sich näherungsweise in einem Punkt D, der der Mittelpunkt des kugelförmigen Messvolumens ist. Dieses Messvolumen ist von außen für den Eintritt von Rauch zugänglich. Die Sende-LED 2 strahlt impulsweise in das Messvolumen. Der Fotoempfänger 4 misst die Strahlung, die an Rauchpartikeln in Vorwärtsrichtung unter z.B. 40° gestreut wird. Außerdem misst der Fotoempfänger 4 von der von der Sende-LED 3 zeitversetzt gegenüber der Sende-LED 2 impulsweise in das Messvolumen eingestrahlten Strahlung denjenigen Teil, der an den Rauchpartikeln in Rückwärtsrichtung, d.h. unter einem Winkel von ca. 110°, gestreut wird. Um eine direkte Beleuchtung des Fotoempfängers durch die Sende-LEDs zu vermeiden, sitzen letztere und der Fotoempänger jeweils in Tuben 2a, 3a und 4a. Zur Vermeidung einer Beleuchtung des Fotoempfängers mit an Gehäuseteilen reflektierter Strahlung sind auf der Grundplatte 1 als Lichfallen profilierte Körper 5, 6 und 7 angeordnet. Diese dienen als Positionierhilfen für einen Rauchsimulationskörper 10, der zur Prüfung und gegebenenfalls zum Abgleich der Empfindlichkeit des Melders noch dessen Fertigung benutzt wird.

Der nur beispielshalber dargestellte Melder arbeitet mit zwei Sende-LEDs, die zeitversetzt Infrarotimpulse in das Messvolumen abstrahlen. Diese Lösung benötigt weniger Bauteile und weniger Platz für die Elektronik als die ebenfalls mögliche Ausführung mit nur einer Sende-LED und zwei Fotoempfängern, die andererseits den Vorteil hat, dass die Vorwärtsstreuung und die Rückwärtsstreuung exakt gleichzeitig gemessen und ausgewertet werden können.

Gemäß der Aufsichtdarstellung in Fig. 2 hat der Simulationskörper 10 die Form eines geraden Prismatoids mit den Lichteintrittflächen 11 und 12 sowie der Lichtaustrittsfläche 13. Die diesen Flächen jeweils gegenüberliegenden Seitenflächen 21, 22 und 23 sowie die verbleibenden Seitenflächen 24 und 25 sind mit einem in dieser Darstellung gestrichelt angedeuteten, lichtabsorbierenden, schwarzen Lack 30 überzogen. Die den Lichteintritts- bzw. -austrittsflächen gegenüberliegenden Fächen sind zu ersteren parallel, wodurch Störreflexionen der eingestrahlten Strahlung an den genannten Flächen minimiert und insbesondere Störreflexionen in Richtung der Lichtaustrittsfläche 13 weitgehend unterdrückt werden.

Wie Fig. 3 zeigt, besteht der eigentliche Simulationskörper aus zwei miteinander verklebten Platten 14, 15. Sie sind aus einem im Wesentlichen transpartenten Polymethylmetacrylat mit einem Lichtstreuvermögen σ und σ_{rück} von jeweils etwa 0,08. Das sind außerordentlich kleine Werte, die normalerweise technisch nicht genutzt werden.

Die beiden Platten 14, 15 sind mittels eines Zweikomponenten-Polymerisationsklebers miteinander verklebt. Dieser hat etwa den gleichen Brechungsindex wie die Platten selbst. Mittels des gleichen Klebers sind auf die untere und die obere-Großfläche des Simulationskörpers lichtabsorbierende Abdeckplatten 16 und 17 aufgeklebt, die den gleichen Brechungsindex wie die Platten 14 und 15 haben.

Fig. 4 zeigt den geschichteten Aufbau des vollständigen Rauchsimulationskörpers.

Fig. 5 zeigt in vergrößerter Darstellung beispielsweise die Sende-LED 3 in Verbindung mit einer abgewandelten Ausführungsform des Simulationskörpers in Form eines Ausschnittes aus der Seitenfläche 12. Die Ansicht kann sowohl als Aufsicht als auch als Seitenansicht betrachtet werden.

Während bei der Ausführungsform nach den Figuren 1 bis 4 diese und alle anderen Seitenflächen Planflächen sind, die somit ausgenommen im Durchstoßpunkt E der Hauptstrahlachse B der Sende-LED 3 Störreflexionen an der Grenzfläche zwischen der Luft und dem Material des Simulationskörpers erzeugen, ist bei dieser Ausführungsform die Lichteintrittsfläche 12a sphärisch so gekrümmt, dass sie annähernd dem Verlauf der näherungsweise sphärischen Wellenfront des von der Sende-LED 3 abgestrahlten Infrarotlichts folgt, so dass in idealisierter Betrachtungsweise auch die Nebenstrahlachsen, wie z.B. B1, im rechten Winkel auf die entsprechende Teilfläche der Lichteintrittsfläche 12a auftreffen, wodurch in unterschiedlichen Richtungen reflektierte und/oder gebeugte Störstrahlung weiter minimiert wird.

## Patentansprüche

1. Rauchsimulationskörper in Form eines geraden Prismatoids mit in dessen Volumen eingebetteten Streuzentren, zum Einsetzen in die Messkammer von Streulichtrauchmeldern mit mindestens einer Sende-LED (2, 3) und mindestens einem Fotoempfänger (4), **dadurch gekennzeichnet, dass** das Prismatoid aus einem im Wesentlichen transparenten Material mit einem Streuvermögen σ zwischen 0,05 und 0,1 besteht und dass die Mittelachse des Prismatoids rechtwinklig zu der von den Hauptstrahlachsen (A, B, C) der Sende-LED (2, 3) und des Fotoempfängers (4) aufgespannten Ebene verläuft.

2. Simulationskörper nach Anspruch 1, **dadurch gekennzeichnet, dass** das transparente Material ein Rückwärtsstreuvermögen von σ_{ruck} zwischen ca. 0,05 und ca. 0,1 hat.

3. Simulationskörper nach Anspruch 1 oder 2, **dadurch gekennzeichnet, dass** das transparente Material Polymethylmetacrylat ist.

4. Simulationskörper nach Anspruch 1 oder 2, **dadurch gekennzeichnet, dass** das transparente Material Polycarbonat ist.

5. Simulationskörper nach einem der Ansprüche 1 bis 4, **dadurch gekennzeichnet, dass** die der (mindestens einen) Sende-LED (2, 3) zugewandte Lichteintrittsfläche (11, 12) des Prismatoids (10) zumindest im Durchstoßpunkt der Hauptstrahlachse (A, B) der Sende-LED (2, 3) recht-winklig zu dieser Hauptstrahlachse ist und dass die dem (mindestens einen) Fotoempfänger (4) zugewandte Lichtaustrittsfläche (13) zumindest im Durchstoßpunkt der Hauptstrahlachse des Fotoempfängers (4) rechtwinklig zu dieser Hauptstrahlachse ist.

6. Simulationskörper nach Anspruch 5, **dadurch gekennzeichnet, dass** die Lichteintrittsfläche(n) (12a) und/oder die Lichtaustrittsfläche(n) sphärisch gekrümmt sind.

7. Simulationskörper nach Anspruch 5, **dadurch gekennzeichnet, dass** die Lichteintritts- und die Lichtaustriffsflächen (11, 12, 13) des Prismatoids (10) rechtwinklig zu den jeweiligen Hauptstrahlachsen (A, B, C) der Sende-LED(s) bzw. des/der Fotoempfänger(s) sind.

8. Simulationskörper nach einem der Ansprüche 1 bis 7, **dadurch gekennzeichnet, dass** die Abmessungen des Prismatoids (10) so gewählt sind, dass das durch den Schnitt des räumlichen Abstrahlwinkels der Sende-LED(s) mit dem räumlichen Empfangswinkel des/der Fotoempfänger(s) definierte, näherungsweise kugelförmige Messvolumen sich vollständig im Inneren des Prismatoids befindet.

9. Simulationskörper nach einem der Ansprüche 1 bis 8, **dadurch gekennzeichnet, dass** mit Ausnahme der Lichteintritts- und der Lichtaustrittsflächen zumindest alle Seitenflächen (21 bis 25) mit absorbierendem Lack (30) beschichtet sind.

10. Simulationskörper nach Anspruch 9, **dadurch gekennzeichnet, dass** der Lack (30) ein Acryllack auf Wasserbasis ist.

11. Simulationskörpernach einem der Ansprüche 1 bis 10, **dadurch gekennzeichnet, dass** das Prismatoid (10) aus zwei miteinander verklebten Platten (14, 15) besteht.

12. Simulationskörper nach einem der Ansprüche 1 bis 11, **dadurch gekennzeichnet, dass** auf der unteren und der oberen Großfläche des Prismatoids (10) je eine absorbierende Abdeckplatte (16, 17) angeordnet ist.

13. Rauchsimulationskörper nach Anspruch 12, **dadurch gekennzeichnet, dass** das Material der Abdeckplatten (16, 17) den gleichen Brechungsindex wie das Material des Prismatoids (10) hat.

14. Simulationskörper nach einem der Ansprüche 11 bis 13, **dadurch gekennzeichnet, dass** die Platten (14 bis 17) mittels eines Zweikomponenten-Polymerisationsklebers miteinander verklebt sind.

## Claims

1. A smoke simulation body in form of a straight prismatoid comprising scattering centers embedded in its volume, for insertion into the measuring chamber of light scattering smoke detectors with at least one send LED (2, 3) and at least one photodetector (4), **characterized in that** the prismatoid consists of a substantially transparent material with a scattering power σ of between 0.05 and 0.1 and that the central axis of the prismatoid extends at a right angle to the plane opened up by the principal-ray axes (A, B, C) of the send LED (2, 3) and the photodetector (4).

2. A simulation body according to claim 1, **characterized in that** the transparent material has a backscattering power of σ_{back} of between approx. 0.5 and approx. 0.1.

3. A simulation body according to claim 1 or 2, **characterized in that** the transparent material is a polymethyl acrylate.

4. A simulation body according to claim 1 or 2, **characterized in that** the transparent material is a polycarbonate.

5. A simulation body according to one of the claims 1 to 4, **characterized in that** the light entrance surface (11, 12) of the prismatoid (10) which faces the send LED (2, 3) (of which there is at least one) is, at least in the intersection point of the principal-ray axis (A, B) of the send LED (2, 3), at a right angle to said principal-ray axis, and that the light exit surface (13) facing the photodetector (4) (of which there is at least one) is, at least in the intersection point of the principal-ray axis, at a right angle to said principal-ray axis.

6. A simulation body according to claim 5, **characterized in that** the light entrance surface(s) (12a) and/or the light exit surface(s) are curved in a spherical manner.

7. A simulation body according to claim 5, **characterized in that** light entrance and light exit surfaces (11, 12, 13) of the prismatoid (10) are at a right angle to the respective principal-ray axes (A, B, C) of the send LED(s) and/or the photodetector(s).

8. A simulation body according to one of the claims 1 to 7, **characterized in that** the dimensions of the prismatoid (10) are chosen in such a way that the approximately spherical measuring volume which is defined by the section of the spatial emission angle of the send LED(s) with the spatial receiving angle of the photodetector(s) is situated completely in the interior of the prismatoid.

9. A simulation body according to one of the claims 1 to 8, **characterized in that** at least all lateral surfaces (21 to 25) are coated with absorbing lacquer (30)with the exception of the light entrance and exit surfaces.

10. A simulation body according to claim 9, **characterized in that** the lacquer (30) is a water-based acrylic lacquer.

11. A simulation body according to one of the claims 1 to 10, **characterized in that** the prismatoid (10) consists of two plates (14, 15) which are glued together.

12. A simulation body according to one of the claims 1 to 11, **characterized in that** one absorbing cover plate (16, 17) each is arranged on the bottom and upper large surface of the prismatoid (10).

13. A smoke simulation body according to claim 12, **characterized in that** the material of the cover plates (16, 17) has the same refractive index as the material of the prismatoid (10).

14. A simulation body according to one of the claims 11 to 13, **characterized in that** the plates (14 to 17) are glued together by means of a two-component polymerization adhesive.

## Revendications

1. Corps fumigène de simulation sous forme d'un prismatoïde droit dans le volume duquel sont noyés des centres de diffusion, du type destiné à être placé dans la chambre de mesure de détecteurs de fumée à diffusion de lumière, avec au moins une LED émettrice (2, 3) et au moins un récepteur photo (4), **caractérisé en ce que** le prismatoïde est réalisé en un matériau sensiblement transparent d'un pouvoir diffusant σ compris entre 0,05 et 0,1 et que l'axe central du prismatoïde est perpendiculaire au plan compris entre les axes de rayonnement principaux (A, B, C) de la LED émettrice (2, 3) et du récepteur photo (4).

2. Corps de simulation selon la revendication 1, **caractérisé en ce que** le matériau transparent a un pouvoir rétrodiffusant σ_{rétro} compris entre environ 0,05 et environ 0,1.

3. Corps de simulation selon la revendication 1 ou 2, **caractérisé en ce que** le matériau transparent est du polyméthyle-métacrylate.

4. Corps de simulation selon la revendication 1 ou 2, **caractérisé en ce que** le matériau transparent est du polycarbonate.

5. Corps de simulation selon l'une quelconque des revendications 1 à 4, **caractérisé en ce que** la surface de pénétration de la lumière (11, 12) du prismatoïde (10) tournée vers l'(au moins une) LED émettrice (2, 3) est perpendiculaire à cet axe de rayonnement central (A, B) de la LED émettrice (2, 3) du moins au point de traverse de cet axe de rayonnement central et que la surface de sortie de la lumière (13) tournée vers l' (au moins) un récepteur photo (4) est perpendiculaire à l'axe de rayonnement central du récepteur photo (4) du moins au point de traverse de cet axe de rayonnement central.

6. Corps de simulation selon la revendication 5, **caractérisé en ce que** la ou les surface(s) de pénétration de la lumière (12a) et/ou la ou les surface(s) de sortie de la lumière présentent une courbe sphérique.

7. Corps de simulation selon la revendication 5, **caractérisé en ce que** les surfaces de pénétration et de sortie de la lumière (11, 12, 13) du prismatoïde (10) sont perpendiculaires aux axes de rayonnement principaux respectifs (A, B, C) de la ou des LED émettrice(s) ou du/des récepteur(s) photo.

8. Corps de simulation selon l'une quelconque des revendications 1 à 7, **caractérisé en ce que** les dimensions du prismatoide (10) sont choisies de sorte que le volume de mesure approximativement globulaire défini par l'intersection entre l'angle d'émission spatial de la ou des LED(s) émettrices et de l'angle de réception spatial du ou des récepteur(s) photo est entièrement situé à l'intérieur du prismatoïde.

9. Corps de simulation selon l'une quelconque des revendications 1 à 8, **caractérisé en ce que**, à l'exception des surfaces de pénétration et de sortie de la lumière, toutes les surfaces latérales (21 à 25) au moins sont revêtues d'un vernis absorbant (30).

10. Corps de simulation selon la revendication 9, **caractérisé en ce que** le vernis (30) est un vernis acrylique à base d'eau.

11. Corps de simulation selon l'une quelconque des revendications 1 à 10, **caractérisé en ce que** le prismatoïde (10) est constitué par deux plaques (14, 15) collées ensemble.

12. Corps de simulation selon l'une quelconque des revendications 1 à 11, **caractérisé en ce qu'**une plaque de recouvrement absorbante (16, 17) est disposée sur chacune des grandes surfaces inférieure et supérieure du prismatoïde (10).

13. Corps de simulation selon la revendication 12, **caractérisé en ce que** le matériau des plaques de recouvrement (16, 17) a le même indice de réfraction que le matériau du prismatoïde (10).

14. Corps de simulation selon l'une quelconque des revendications 11 à 13, **caractérisé en ce que** les plaques (14 à 17) sont collées ensemble au moyen d'une colle à polymérisation à deux composantes.
